# EUROPÄISCHE PATENTSCHRIFT

(11) **EP 0 661 394 B1**
(45) Veröffentlichungstag und Bekanntmachung des Hinweises auf die Patenterteilung: **30.06.1999**
(21) Anmeldenummer: 94120196.4
(22) Anmeldetag: 20.12.1994
(51) Int. Cl.: D01G 15/04, D01G 15/46

(54) **Vlieskrempel, sowie Verfahren zur Vliesherstellung**
Fleece carding machine as well as method of fleece producing
Carde de nappe ainsi que procédé pour la production des nappes

(30) Priorität: 23.12.1993 DE 4344226
(43) Veröffentlichungstag der Anmeldung: 05.07.1995
(73) Patentinhaber: Spinnbau GmbH, D-28777 Bremen (DE)
(72) Erfinder: Mues, Helmuth, D-48249 Dülmen (DE); Lasenga, Werner, Dipl.-Ing., D-48249 Dülmen (DE)
(74) Vertreter: Dallmeyer, Georg, Dipl.-Ing.

(56) Entgegenhaltungen:
- EP-A- 0 271 677
- DE-C- 105 533
- FR-A- 331 414
- FR-A- 1 138 108
- GB-A- 1 188 482

## Beschreibung

Die Erfindung betrifft eine Vlieskrempel für die Vliesherstellung aus Fasermaterial nach dem Oberbegriff des Anspruchs 1.

Die Erfindung betrifft ferner ein Verfahren zur Vliesherstellung aus Fasermaterial mittels einer Vlieskrempel der zuvor genannten Art nach dem Oberbegriff des Anspruchs 14.

Aus der EP-A-0 330 750 ist eine Wirrvlieskrempel mit mindestens drei mit dem Hauptzylinder gleichsinnig rotierenden Arbeitstrommeln bekannt, bei der die erste Arbeitstrommel mit dem Hauptzylinder im Eingriff ist, während die beiden weiteren Arbeitstrommeln jeweils mit der ersten Arbeitstrommel im Eingriff sind. Die beiden nachgeschalteten, mit der ersten Arbeitstrommel im Eingriff stehenden Arbeitstrommeln bewirken eine Aufteilung des von der ersten Arbeitstrommel gebildeten Flores, wobei die Flore auf nachgeschalteten Transportbändern wieder dubliert werden.

Es sind ferner Krempelanlagen der Firma Hergeth Hollingsworth bekannt (Krempel Modell H 6.345), in denen zwei Wirrwalzen mit einem Hauptzylinder im Eingriff sind, die jeweils einen Wirrfaserflor erzeugen, der letztlich auf je ein Transportband abgelegt wird. Das Dublieren der beiden Wirrfaserflore erfolgt durch Zusammenführen der beiden Flore auf dem Transportband.

Das so erzeugte Vlies besteht aus zwei Florlagen, die nachteiligerweise nur lose aufeinanderliegen und nicht miteinander vernetzt sind. Eine Verbindung der Lagen erfolgt erst in einer oder mehreren der Krempel nachfolgenden Verarbeitungsstufen.

Aus der FR-A-331 414 ist eine gattungsgemäße Vlieskrempel bekannt, bei der dem Tambour zwei Walzen nachgeordnet sind, die jeweils einen Teil des Vlieses abnehmen und auf eine Kämmwalze übertragen. Dadurch soll ein besonders gleichmäßiges Vlies erzeugt werden.

Aus FR-A-1 138 108 ist desweiteren eine Karde bekannt, bei der zwei Zwischenabnahmewalzen mit der Haupttrommel im Eingriff sind und jeweils einen Faserflor auf eine Endabnahmewalze übertragen.

Der Erfindung liegt die Aufgabe zugrunde, eine Vlieskrempel der gattungsgemäßen Art, sowie ein Verfahren zur Vliesherstellung zu schaffen, bei denen bereits eine Vernetzung des hergestellten Vlieses in der Krempel erfolgt und bei denen der Herstellprozeß, insbesondere bei leichten Floren und hohen Produktionsgeschwindigkeiten besser kontrollierbar ist.

Zur Lösung dieser Aufgabe dienen die Merkmale der Patentansprüche 1 bzw. 14.

Die Erfindung sieht in vorteilhafter Weise vor, daß die mindestens eine, zwischen Hauptzylinder und der mindestens einen Dofferwalze angeordnete, florbildende Walze eine Wirrwalze ist.

Eine derartige Vlieskrempel ermöglicht eine Dublierung und gleichzeitige Vernetzung bereits in der Krempel nach den florbildenden Walzen und vor der Abnahmeeinrichtung. Ein weiterer Vorteil besteht darin, daß hinter der Dofferwalze nur noch eine einzige Abnahmeeinrichtung und nur ein einziges Transportband benötigt werden. Auf diese Weise ist der konstruktive Aufwand für die Herstellung von dublierten Faserfloren reduziert, wobei der Herstellprozeß, insbesondere bei leichten Floren und hohen Produktionsgeschwindigkeiten besser kontrollierbar ist.

Bei einem Ausführungsbeispiel der Erfindung ist in vorteilhafter Weise vorgesehen, daß eine einzige Dofferwalze mit zwei florbildenden Walzen im Eingriff ist, von beiden Walzen jeweils einen Faserflor übernimmt und die Faserflore dubliert. Das Dublieren erfolgt unmittelbar hinter den florbildenden Walzen, so daß nur eine einzige Dofferwalze benötigt wird.

Gemäß einem weiteren Ausführungsbeispiel der Vlieskrempel mit je einer einer florbildenden Walze nachgeordneten Dofferwalze ist vorgesehen, daß eine einzige Stauchwalze mit beiden Dofferwalzen im Eingriff ist und von beiden Dofferwalzen je einen Faserflor übernimmt und die Faserflore dubliert. Bei dieser Variante der Erfindung erfolgt das Dublieren erst hinter der Doffereinrichtung, und zwar an der ersten Stauchwalze einer Staucheinrichtung. Auch bei diesem Ausführungsbeispiel erfolgt eine Reduzierung der erforderlichen Maschinenelemente, da hinter der Doffereinrichtung nur eine Abnahmeeinrichtung und ein einziges Transportband benötigt werden. Auch dieses Ausführungsbeispiel eignet sich insbesondere zur Herstellung von leichten dublierten Faservliesen bei hoher Produktionsgeschwindigkeit.

Ein weiteres Ausführungsbeispiel der Vlieskrempel weist eine mit dem Hauptzylinder im Eingriff befindliche und mit diesem gleichsinnig rotierende florbildende Walze sowie eine ebenfalls als florbildende Walze verwendete, gegenläufig zu dem Hauptzylinder rotierende Dofferwalze auf. Die Wirrwalze und die Dofferwalze nehmen je einen Flor von dem Hauptzylinder ab, wobei der florbildenden Wirrwalze eine gegenläufig rotierende Dofferwalze zugeordnet ist. Eine einzige Stauchwalze ist mit beiden Dofferwalzen im Eingriff und übernimmt von beiden Dofferwalzen je einen Faserflor, der auf der Stauchwalze dubliert wird. Dieses Ausführungsbeispiel ermöglicht die Vernetzung von zwei strukturell unterschiedlichen Floren über einen Stauchprozeß.

Eine Variante des zuletzt genannten Ausführungsbeispiels besteht darin, daß die Staucheinrichtung zwei erste Stauchwalzen aufweist, die jeweils mit einer Dofferwalze im Eingriff sind, wobei die Faserflore auf einer zweiten Stauchwalze dubliert werden, die mit beiden ersten Stauchwalzen im Eingriff ist.

Ein weiterer Vorteil der beschriebenen Ausführungsbeispiele besteht darin, daß auf dem Umfang des Hauptzylinders mehr Platz für Arbeiterwenderpaare oder feststehende Kardiersegmente verbleibt.

Bei einer Weiterbildung der Erfindung mit einer einzigen dem Hauptzylinder nachgeschalteten florbildenden Walze und einer dieser florbildenden Walze nachgeschalteten Dofferwalze ist vorgesehen, daß die Dofferwalze sowohl mit der vliesbildenden Walze als auch mit dem Hauptzylinder im Eingriff ist, von jeder Walze je einen Faserflor übernimmt und die Faserflore dubliert.

Bei einer derartigen Vlieskrempel ist die Anzahl der erforderlichen Maschinenelemente noch weiter reduziert, wobei die Faserflore auf der einzigen Dofferwalze dubliert werden, die einen Faserflor direkt von dem Hauptzylinder und einen weiteren Faserflor von der florbildenden, mit dem Hauptzylinder im Eingriff befindlichen Walze übernimmt.

Die Dofferwalze übernimmt demzufolge einerseits die Funktion der florbildenden Walze und die Funktion des Dublierens von zwei unterschiedlich erzeugten Faserfloren. Der Herstellprozeß benötigt daher nur eine florbildende, Wirrwalze und eine einzige Dofferwalze, wodurch gegenüber den vorgenannten Ausführungsbeispielen eine weitere Walze eingespart werden kann.

Es versteht sich, daß z.B. eine weitere Wirrwalze zugleich mit dem Hauptzylinder und der Dofferwalze im Eingriff sein kann, wodurch drei Faserflore auf der Dofferwalze dubliert werden können.

Dabei sind dublierte Faserflore herstellbar, die eine Kombination von einem Wirrfaserflor und einem längsorientierten Vlies darstellen. Es ist ein Faserflor mit inniger Vernetzung herstellbar.

Weitere vorteilhafte Merkmale sind den Unteransprüchen zu entnehmen.

Im folgenden werden unter Bezugnahme auf die Zeichnungen Ausführungsbeispiele der Erfindung näher erläutert.

Es zeigen:
- Fig. 1: ein erstes Ausführungsbeispiel einer erfindungsgemäßen Vlieskrempel,
- Fig. 2A: ein weiteres Ausführungbeispiel, bei dem die innige Vernetzung von zwei wirrorientierten Floren über einen Stauchprozeß erfolgt,
- Fig. 2B: eine Variante zu dem Ausführungsbeispiel der Fig. 2A,
- Fig. 3: ein drittes Ausführungsbeispiel, bei dem die innige Vernetzung von zwei strukturell unterschiedlichen Floren durch Vernetzung der Einzelfasern erfolgt, und
- Fig. 4: ein viertes Ausführungsbeispiel, bei dem die Vernetzung von zwei strukturell unterschiedlichen Floren über einen Stauchprozeß erfolgt.

Fig. 1 zeigt ein erstes Ausführungsbeispiel einer Vlieskrempel mit einer Einzugseinrichtung 22, bestehend aus einer Einzugsmulde 19 und einer Einzugswalze 21.

Die nachfolgende Vorreißeinrichtung 27 besteht aus einer Vorwalze 23 und einem Vorreißertambour 24. Der Vorreißertambour 24 ist mit zwei Arbeiter- und Wenderpaaren 20 versehen.

Darauf folgt eine Übertragungswalze 26, die den zugeführten Faserflor auf den Hauptzylinder 1 überträgt.

Die Haupttrommel 1 ist mit fünf Arbeiter- und Wenderpaaren 20 versehen. In Drehrichtung hinter den Arbeiter- und Wenderpaaren sind zwei florbildende Wirrwalzen 2,4 in Drehrichtung nacheinander mit dem Hauptzylinder 1 im Eingriff und nehmen jeweils einen Faserflor 3,5 von dem Hauptzylinder 1 ab. Eine einzige Dofferwalze 6 übernimmt beide Faserflore 3,5 von den Wirrwalzen 2,4 und dubliert diese, so daß ein dublierter Faserflor 9 auf die nachfolgende Staucheinrichtung 10,12 und die hinter der Staucheinrichtung 10,12 angeordnete Abnahmeeinrichtung 14,16 übertragen wird. Von der Abnahmeeinrichtung 14,16 gelangt das dublierte Faservlies 17 auf ein Transportband 18.

Bei dem Ausführungsbeispiel der Fig. 1 können bei der Kombination von zwei Wirrwalzen 2,4 mit nur einer einzigen Dofferwalze 6 die Wirrwalzen eng zusammenliegen, wodurch auf dem Umfang des Hauptzylinders 1 Platz für ein zusätzliche-, Arbeiter- und Wenderpaar 20 verbleibt. Bei einem zusätzlichen Arbeiter- und Wenderpaar 20 kann die Kardierleistung gesteigert werden.

Fig. 2A zeigt ein zweites Ausführungsbeispiel, bei dem für jede Wirrwalze 2,4 je eine Dofferwalze 6,8 vorgesehen ist, wobei beide Dofferwalzen 6,8 ihren Faserflor 3,5 auf eine gemeinsame Stauchwalze 10 der Staucheinrichtung 10,12 übertragen, so daß die Faserflore 3,5 im Gegensatz zu dem zuerst beschriebenen Ausführungsbeispiel nicht in der Dofferstufe dubliert werden, sondern unmittelbar danach.

Die florbildenden Wirrwalzen 2,4, können eine unterschiedliche Drehzahl oder einen unterschiedlichen Durchmesser aufweisen, wodurch die Eigenschaften der zu dublierenden Faserflore 3,5 beeinflußt werden können. Bei den Ausführungsbeispielen der Fign. 1 und 2 ist der Hauptzylinder 1 vorzugsweise größer als die florbildenden Walzen 2,4.

Dabei haben auch die Dofferwalzen 6,8 vorzugsweise einen größeren Durchmesser als die florbildenden Walzen 2,4.

Fig. 2B ist eine Variante des zweiten Ausführungsbeispiels, bei der der Faserflor 3,5 von den Dofferwalzen 6,8 zunächst auf jeweils eine Stauchwalze 10a,10b der Staucheinrichtung 10,12 übertragen wird, wobei die Faserflore 3,5 auf der gemeinsamen zweiten Stauchwalze 12 dubliert werden. Die gemeinsame zweite Stauchwalze 12 der Staucheinrichtung 10,12 weist einen größeren Durchmesser als die ersten Stauchwalzen 10a,10b auf, vorzugsweise auch einen größeren Durchmesser als der Durchmesser der Dofferwalzen 6,8.

Das in Fig. 3 dargestellte dritte Ausführungsbeispiel zeigt eine Vlieskrempel mit einer Einzugseinrichtung 22, einem Hauptzylinder 1 mit Kardiersegmenten 28, einer florbildenden Wirrwalze 2 und einer Dofferwalze 6, die zugleich mit der Wirrwalze 2 und dem Hauptzylinder 1 im Eingriff ist. Die einzige Dofferwalze 6 übernimmt sowohl einen Faserflor von der Wirrwalze 2 sowie Fasern von dem Hauptzylinder 1, so daß wiederum zwei Faserflore 3,5 auf einer einzigen, zugleich als florbildende Walze dienenden Dofferwalze 6 dubliert werden. Der dublierte Faserflor 9 wird entsprechend dem Ausführungsbeispiel der Fig. 1 über eine Staucheinrichtung 10,12 und eine Abnahmeeinrichtung 14,16 auf ein Transportband 18 übertragen.

Bei diesem Ausführungsbeispiel kann die Dofferwalze 6 einen im wesentlichen gleichen Durchmesser aufweisen wie der Hauptzylinder 1. Die Vlieskrempel gemäß dem dritten Ausführungsbeispiel erzeugt bei einer Abnahme des dublierten Faserflores 9 wie in Fig. 3 gezeigt ein innig vernetztes Faservlies 17, dessen Unterseite aus einem längsorientierten Flor und dessen Oberseite aus einem Wirrflor besteht.

Die Größe der Dofferwalze 6,8 beeinflußt die Wirrlage. Die Wirrwalze 2 und die Dofferwalze 6 sind hinsichtlich ihrer Lage, d.h. ihrer gegenseitigen Abstände und ihrer Abstände zum Hauptzylinder 1 einstellbar.

Anstelle der Kardiersegmente 28 können auch wie bei den Ausführungsbeispielen der Fign. 1 und 2 Arbeiter- und Wenderpaare 20 treten.

Das in Fig. 4 dargestellte vierte Ausführungsbeispiel zeigt eine Vlieskrempel, deren grundsätzlicher Aufbau bis zur Haupttrommel 1 den Ausführungsbeispielen der Fign. 1 und 2 entspricht. Mit der Haupttrommel 1 ist eine gleichsinnig mit der Haupttrommel 1 rotierende Wirrwalze 2 sowie separat von der Wirrwalze 2 eine gegenläufig zu der Haupttrommel 1 rotierende Dofferwalze 8 im Eingriff. Die Dofferwalze 8 wird als florbildende Walze verwendet.

Der Wirrwalze 2 ist eine Dofferwalze 6 nachgeschaltet, die den Faserflor 3 von der Wirrwalze 2 übernimmt. Beide Dofferwalzen 6,8 übertragen ihren Faserflor 3,5 auf eine gemeinsame Stauchwalze 10 der Staucheinrichtung 10,12. Auch bei diesem Ausführungsbeispiel werden demzufolge die Faserflore 3,5 unmittelbar nach der Dofferstufe dubliert. Auch dieses Ausführungsbeispiel ermöglicht die Vernetzung von zwei strukturell unterschiedlichen Floren über einen Stauchprozeß.

## Patentansprüche

1. Vlieskrempel für die Vliesherstellung aus Fasermaterial,
mit einem Hauptzylinder (1),
mit zwei mit dem Hauptzylinder (1) im Eingriff befindlichen florbildenden Walzen (2,4;2,6), die je einen Faserflor von dem Hauptzylinder (1) abnehmen,
mit einer den florbildenden Walzen (2,4;2,6) nachgeschalteten Doffereinrichtung (6,8),
mit einer gemeinsamen Walze (6,10 oder 12) vor der Abnahmeeinrichtung (14,16), die zwei von den florbildenden Walzen (2,4;2,6) von dem Hauptzylinder (1) übernommene Faserflore (3,5) dubliert, und
mit einer Abnahmeeinrichtung (14,16),
**dadurch gekennzeichnet,**
daß mindestens eine der zwischen Hauptzylinder (1) und Abnahmeeinrichtung (14,16) angeordneten florbildenden Walzen (2,4) eine Wirrwalze zum Erzeugen einer Wirrlage des Faserflores (3,5) ist.

2. Vlieskrempel nach Anspruch 1, dadurch gekennzeichnet, daß zwei mit dem Hauptzylinder (1) im Eingriff befindliche und mit diesem gleichsinnig rotierende, voneinander unabhängige florbildende Walzen (2,4) je einen Faserflor (3,5) von dem Hauptzylinder (1) abnehmen, und daß eine einzige Dofferwalze (6) der Doffereinrichtung mit beiden florbildenden Walzen (2,4) im Eingriff ist, von beiden Walzen (2,4) je einen Faserflor (3,5) übernimmt und die Faserflore (3,5) dubliert.

3. Vlieskrempel nach Anspruch 1, dadurch gekennzeichnet, daß zwei mit dem Hauptzylinder (1) im Eingriff befindliche und mit diesem gleichsinnig rotierende, voneinander unabhängige florbildende Walzen (2,4) je einen Flor von dem Hauptzylinder (1) abnehmen, daß jeder florbildenden Walze (2,4) eine gegenläufig rotierende Dofferwalze (6,8) zugeordnet ist, und daß eine einzige Stauchwalze (10) mit beiden Dofferwalzen (6,8) im Eingriff ist und von beiden Dofferwalzen (6,8) je einen Faserflor (3,5) übernimmt und die Faserflore dubliert.

4. Vlieskrempel nach Anspruch 1, dadurch gekennzeichnet, daß eine mit dem Hauptzylinder (1) im Eingriff befindliche und mit diesem gleichsinnig rotierende florbildende Walze (2) und eine ebenfalls als florbildende Walze verwendete gegenläufig zu dem Hauptzylinder (1) rotierende Dofferwalze (8) je einen Flor von dem Hauptzylinder (1) abnehmen, daß der florbildenden Walze (2) eine gegenläufig rotierende Dofferwalze (6) zugeordnet ist, und daß eine einzige Stauchwalze (10) mit beiden Dofferwalzen (6,8) je einen Faserflor (3,5) übernimmt und die Faserflore dubliert.

5. Vlieskrempel nach einem der Ansprüche 1 bis 4, dadurch gekennzeichnet, daß die florbildenden Walzen (2,4) eine unterschiedliche Drehzahl aufweisen.

6. Vlieskrempel nach einem der Ansprüche 1 bis 5, dadurch gekennzeichnet, daß die florbildenden Walzen (2,4) einen unterschiedlichen Durchmesser aufweisen.

7. Vlieskrempel nach einem der Ansprüche 1 bis 6, dadurch gekennzeichnet, daß der Hauptzylinder (1) einen größeren Durchmesser als die Walzen (2,4) aufweist.

8. Vlieskrempel nach Anspruch 1, dadurch gekennzeichnet, daß die Doffereinrichtung aus einer einzigen auch als florbildende Walze (2,6) verwendeten gegenläufig zu dem Hauptzylinder (1) rotierenden Dofferwalze (6) besteht, und daß die Dofferwalze (6) sowohl mit der florbildenden Walze (2) als auch mit dem Hauptzylinder (1) im Eingriff ist, von beiden Walzen (1,2) je ein Faserflor (3,5) übernimmt und die Faserflore dubliert.

9. Vlieskrempel nach einem der Ansprüche 1 bis 7, dadurch gekennzeichnet, daß die mindestens eine Dofferwalze (6,8) einen größeren Durchmesser als die florbildenden Walzen (2,4) aufweist.

10. Vlieskrempel nach Anspruch 8 oder 9, dadurch gekennzeichnet, daß die Dofferwalze (6) einen im wesentlichen gleichen Durchmesser wie der Hauptzylinder (1) aufweist.

11. Vlieskrempel nach einem der Ansprüche 1 bis 10, dadurch gekennzeichnet, daß zwischen Doffereinrichtung (6) und Abnahmeeinrichtung (14,16) eine Staucheinrichtung (10,12) angeordnet ist.

12. Vlieskrempel nach Anspruch 1, dadurch gekennzeichnet,
daß zwei mit dem Hauptzylinder (1) im Eingriff befindliche und mit diesem gleichsinnig rotierende, voneinander unabhängige florbildende Walzen (2,4) je einen Faserflor (3,5) von dem Hauptzylinder (1) abnehmen und auf jeweils eine Dofferwalze (6,8) der Doffereinrichtung übertragen,
daß zwischen Doffereinrichtung (6,8) und Abnahmeeinrichtung (14,16) eine Staucheinrichtung (10,12) angeordnet ist, und
daß eine erste Stauchwalze (10) der Staucheinrichtung (10,12) die Faserflore (3,5) von den Dofferwalzen (6,8) übernimmt und die Faserflore dubliert.

13. Vlieskrempel nach Anspruch 1, dadurch gekennzeichnet,
daß zwei mit dem Hauptzylinder (1) im Eingriff befindliche und mit diesem gleichsinnig rotierende, voneinander unabhängige florbildende Walzen (2,4) je einen Faserflor (3,5) von dem Hauptzylinder (1) abnehmen und auf jeweils eine Dofferwalze (6,8) der Doffereinrichtung übertragen ,
daß zwischen Doffereinrichtung (6,8) und Abnahmeeinrichtung (14,16) eine Staucheinrichtung (10,12) angeordnet ist,
daß die Staucheinrichtung (10,12) zwei erste Stauchwalzen (10a,10b) aufweist, die jeweils mit einer Dofferwalze (6,8) im Eingriff sind, und
daß eine zweite Stauchwalze (12) der Staucheinrichtung die Faserflore (3,5) von den ersten Stauchwalzen (10a,10b) übernimmt und die Faserflore dubliert.

14. Verfahren zur Vliesherstellung aus Fasermaterial mittels einer Vlieskrempel o.dgl.
- durch Kardieren des Fasermaterials auf einem Hauptzylinder (1) in einer Kardierstufe,
- durch Abnehmen von zwei Faserfloren (3,5) von dem Hauptzylinder (1) mit zwei voneinander unabhängigen Walzen (2,4;2,6;2,8) in einer Florbildungsstufe,
- durch Übernehmen der Faserflore (3,5) in einer Dofferstufe mit einer Doffereinrichtung (6),
- durch Abnehmen der Faserflore (3,5) nach der Dofferstufe, und
- durch Dublieren der in der Florbildungsstufe gebildeten Faserflore (3,5) durch Zusammenführen von zwei Faserfloren (3,5) auf einer gemeinsamen Walze (6,10,12) zu einem dublierten Faserflor (9),
**gekennzeichnet durch**
das Erzeugen einer Wirrlage des Faserflores (3) durch Verwendung mindestens einer florbildenden Wirrwalze (2,4) zwischen Hauptzylinder (1) und der mindestens einen Doffereinrichtung (6,8) und das Dublieren in oder unmittelbar nach der Dofferstufe.

15. Verfahren nach Anspruch 14, gekennzeichnet durch das Dublieren der von den Walzen (2,4) übergebenen Faserflore (3,5) auf einer für beide Walzen (2,4) gemeinsamen Dofferwalze (6).

16. Verfahren nach Anspruch 14, gekennzeichnet durch das Stauchen der von der Doffereinrichtung mit zwei Dofferwalzen (6,8) übernommenen Faserflore (3,5) und das Dublieren der von den Dofferwalzen (6,8) übergebenen Faserflore (3,5) auf einer für beide Dofferwalzen (6,8) gemeinsamen Stauchwalze (10).

17. Verfahren nach Anspruch 14, gekennzeichnet durch das Stauchen der von der Doffereinrichtung mit zwei Dofferwalzen (6,8) übernommenen Faserflore (3,5) mit jeweils einer ersten mit jeweils einer Dofferwalze (6,8) im Eingriff befindlichen Stauchwalze (10a,10b) und das Dublieren der von den ersten Stauchwalzen (10a,10b) übergebenen Faserflore (3,5) auf einer einzigen, für beide ersten Stauchwalzen (10a,10b) gemeinsamen zweiten Stauchwalze (12).

18. Verfahren nach Anspruch 14, gekennzeichnet durch das Dublieren eines von einer florbildenden Wirrwalze (2) von dem Hauptzylinder (1) übernommenen und auf eine Dofferwalze (6) übertragenen Faserflores mit einem von dem Hauptzylinder (1) direkt von einer weiteren, zugleich als florbildende Walze verwendeten Dofferwalze (8) übernommenen Faserflor auf einer für beide Dofferwalzen (6,8) gemeinsamen Stauchwalze (10).

19. Verfahren nach Anspruch 16, gekennzeichnet durch das Dublieren eines von der florbildenden Walze (2) von dem Hauptzylinder (1) übernommenen Faserflores (3) mit einem von dem Hauptzylinder (1) direkt von der zugleich als florbildende Walze verwendeten Doffereinrichtung (6) übernommenen Faserflor (5) auf der Doffereinrichtung (6).

## Claims

1. Fleece carding machine for producing a nonwoven fleece of fibrous material,
comprising a main cylinder (1),
comprising two web-forming rollers (2, 4; 2, 6) in engagement with the main cylinder (1), each taking off one card web from the main cylinder (1),
comprising a doffer device (6, 8) downstream of the web-forming rollers (2, 4; 2, 6),
comprising a common roller (6, 10 or 12) upstream of the take-off device (14, 16) doubling two card webs (3, 5) taken from the main cylinder (1) by the web-forming rollers (2, 4; 2, 6), and
comprising a take-off device (14, 16),
**characterized in that**
at least one of the web-forming rollers (2, 4) located between the main cylinder (1) and the take-off device (14, 16) is a random roller for producing a random orientation of the card web (3, 5).

2. Fleece carding machine according to claim 1, characterized in that two web-forming rollers (2, 4) in engagement with and rotating in the same sense as the main cylinder (1), and being independent of each other, each take off one card web (3, 5) from the main cylinder (1), and in that a single doffer roller (6) of the doffer device is in engagement with the two web-forming rollers (2, 4), takes over one card web (3, 5) each from the two rollers (2, 4) and doubles the card webs (3, 5).

3. Fleece carding machine according to claim 1, characterized in that two web-forming rollers (2, 4) in engagement with and rotating in the same sense as the main cylinder (1), and being independent of each other each take off one card web (3, 5) from the main cylinder (1), in that each web-forming roller (2, 4) is associated with a doffer roller (6, 8) rotating in the opposite sense, and in that a single stuffing roller (10) is in engagement with both the doffer rollers (6, 8) and takes over one card web (3, 5) each from the two doffer rollers (6, 8) and doubles the card webs.

4. Fleece carding machine according to claim 1, characterized in that a web-forming roller (2) in engagement with and rotating in the same sense as the main cylinder (1) and a doffer roller (8) also used as a web-forming roller and rotating in the opposite sense to the main cylinder (1) each take off a web from the main cylinder, in that the web-forming roller (2) is associated with a doffer roller (6) rotating in the opposite sense, and in that a single stuffing roller (10) takes over, by means of the two doffer rollers (6, 8), a card web (3, 5) each and doubles the card webs.

5. Fleece carding machine according to any one of claims 1 to 4, characterized in that the web-forming rollers (2, 4) have different rotational speeds.

6. Fleece carding machine according to any one of claims 1 to 5, characterized in that the web-forming rollers (2, 4) have different diameters.

7. Fleece carding machine according to any one of claims 1 to 6, characterized in that the main cylinder (1) has a larger diameter than the web-forming rollers (2, 4).

8. Fleece carding machine according to claim 1, characterized in that the doffer device consists of a single doffer roller (6) also used as a web-forming roller (2, 6) and rotating in the opposite sense to the main cylinder (1), and in that the doffer roller (6) is in engagement with both the random roller (2) and the main cylinder (1), takes over one card web (3, 5) each from the two rollers (1, 2) and doubles the card webs.

9. Fleece carding machine according to any one of claims 1 to 7, characterized in that the at least one doffer roller (6, 8) has a larger diameter than the web-forming rollers (2, 4).

10. Fleece carding machine according to claim 8 or 9, characterized in that the doffer roller (6) has a diameter substantially equal to that of the main cylinder (1).

11. Fleece carding machine according to any one of claims 1 to 10, characterized in that a stuffing device (10, 12) is arranged between the doffer device (6) and the take-off device (14, 16).

12. Fleece carding machine according to claim 1, characterized in that two web-forming rollers (2, 4) in engagement with and rotating in the same sense as the main cylinder (1), and being independent of each other each take off one card web (3, 5) from the main cylinder (1) and transfer it to one doffer roller (6, 8) of the doffer device each,
in that a stuffing device (10, 12) is arranged between the doffer device (6, 8) and the take-off device (14, 16), and
in that a first stuffing roller (10) of the stuffing device (10, 12) takes over the card webs (3, 5) from the duffer rollers (6, 8) and doubles the card webs.

13. Fleece carding machine according to claim 1, characterized in that two web-forming rollers (2, 4) in engagement with and rotating in the same sense as the main cylinder (1), and being independent of each other each take off one card web (3, 5) from the main cylinder (1) and transfer it to one doffer roller (6, 8) of the doffer device each,
in that a stuffing device (10, 12) is arranged between the doffer device (6, 8) and the take-off device (14, 16),
in that the stuffing device (10, 12) comprises two first stuffing rollers (10a, 10b), each in engagement with a doffer roller (6, 8), and
in that a second stuffing roller (12) of the stuffing device takes over the card webs (3, 5) from the first stuffing roller (10a, 10b) and doubles the card webs.

14. Process for producing a nonwoven fleece of fibrous material by means of a fleece carding machine or the like
- by carding the fibrous material on a main cylinder (1) in a carding step,
- by taking off at least two card webs (3, 5) from the main cylinder (1) by means of at least two rollers (2, 4; 2, 6; 2, 8) independent of each other in a web-forming stage,
- by taking over the card webs (3, 5) in a doffer stage by means of a doffer device (6),
- by taking off the card webs (3, 5) after the doffer stage, and
- by doubling the card webs (3, 5) formed in the web-forming stage by uniting two card webs (3, 5) on a common roller(6, 10, 12) to form a doubled card web (9),
**characterized by**
producing a random orientation of the card web (3, 5) by using at least one web-forming random roller (2, 4) between the main cylinder (1) and the at least one doffer device (6, 8) and by doubling in or immediately after the doffer stage.

15. Process according to claim 14, characterized by doubling the card webs (3, 5) transferred by the rollers (2, 4) on a doffer roller (6) common to all the web-forming rollers (2, 4).

16. Process according to claim 14, characterized by stuffing the card webs (3, 5) taken over by the doffer device with two doffer rollers (6, 8) and by doubling the card webs (3, 5) transferred by the doffer rollers (6, 8) on a stuffing roller (10) common to the two doffer rollers (6, 8).

17. Process according to claim 14, characterized by stuffing the card webs (3, 5) taken over by the doffer device with two doffer rollers (6, 8), by means of a first stuffing roller (10a, 10b) each in engagement with a doffer roller (6, 8) each and by doubling the card webs (3, 5) transferred by the first stuffing rollers (10a, 10b) on a single stuffing roller (12) common to the two first stuffing rollers (10a, 10b).

18. Process according to claim 14, characterized by doubling a card web taken over from the main cylinder (1) and transferred to a doffer roller (6) by a web-forming random roller (2) with a card web taken over directly from the main cylinder (1) by a further doffer roller (8) at the same time used as a web-forming roller on a stuffing roller (10) common to the two doffer rollers (6, 8).

19. Process according to claim 16, characterized by doubling a card web (3) taken over from the main cylinder (1) by the web-forming roller (2) with a card web (5) taken over directly from the main cylinder (1) by the doffer device (6), at the same time used as a web-forming roller, on the doffer device (6).

## Revendications

1. Carde à tambours enrouleurs pour la fabrication de voile de carde à partir d'une matière constituée de fibres, comportant
un cylindre principal (1),
deux tambours de formation de voile (2,4 ;2,6) engagés avec le cylindre principal (1), chacun d'eux prélevant du cylindre principal (1) un voile de carde,
un dispositif peigneur (6, 8) placé en aval des tambours de formation de voile (2, 4 ; 2, 6),
un tambour commun (6, 10 ou 12) en amont du dispositif de transfert (14, 16), qui assemble deux voiles de carde (3, 5) reçus des tambours de formation de voile (2,4 ;2,6) en provenance du cylindre principal (1), et
un dispositif de transfert (14, 16),
caractérisée en ce que l'un au moins des tambours de formation de voile (2, 4) placés entre le cylindre principal (1) et le dispositif de transfert (14, 16) est un tambour emmêleur pour produire une couche emmêlée du voile de carde (3, 5).

2. Carde à tambours enrouleurs selon la revendication 1, caractérisée en ce que chacun des deux tambours de formation de voile (2, 4) indépendants l'un de l'autre, engagés avec le cylindre principal (1) et tournant dans le même sens que celui-ci, prélève un voile de carde (3, 5) sur le cylindre principal (1), et en ce qu'un tambour peigneur unique (6) du dispositif peigneur est engagé avec les deux tambours de formation de voile (2, 4), reçoit un voile de carde (3, 5) de chacun des deux tambours (2, 4) et assemble les voiles de carde (3, 5).

3. Carde à tambours enrouleurs selon la revendication 1, caractérisée en ce que chacun des deux tambours de formation de voile (2, 4) indépendants l'un de l'autre, engagés avec le cylindre principal (1) et tournant dans le même sens que celui-ci, prélève un voile de carde sur le cylindre principal (1), en ce qu'est associé, à chaque tambour de formation de voile (2, 4), un tambour peigneur (6, 8) tournant en sens inverse, et en ce qu'un tambour de compression (10) unique est engagé avec les deux tambours peigneurs (6, 8), reçoit un voile de carde (3, 5) de chacun des deux tambours peigneurs (6, 8) et assemble les voiles de carde.

4. Carde à tambours enrouleurs selon la revendication 1, caractérisée en ce qu'un tambour de formation de voile (2), engagé avec le cylindre principal (1) et tournant dans le même sens que celui-ci et un tambour peigneur (8) tournant en sens inverse du cylindre principal (1) et utilisé également comme tambour de formation de voile prélèvent chacun un voile de carde sur le cylindre principal (1), en ce qu'est associé, au tambour de formation de voile (2), un tambour peigneur (6) tournant en sens inverse, et en ce qu'un tambour de compression (10) unique reçoit un voile de carde (3, 5) de chacun des deux tambours peigneurs (6, 8) et assemble les voiles de carde.

5. Carde à tambours enrouleurs selon l'une des revendications 1 à 4, caractérisée en ce que les tambours de formation de voile (2, 4) présentent une vitesse de rotation différente.

6. Carde à tambours enrouleurs selon l'une des revendications 1 à 5, caractérisée en ce que les tambours de formation de voile (2, 4) présentent un diamètre différent.

7. Carde à tambours enrouleurs selon l'une des revendications 1 à 6, caractérisée en ce que le cylindre principal (1) présente un diamètre supérieur à celui des tambours (2, 4).

8. Carde à tambours enrouleurs selon la revendication 1, caractérisée en ce que le dispositif peigneur est constitué d'un tambour peigneur (6) unique tournant en sens inverse du cylindre principal (1) et utilisé également comme les tambours de formation de voile (2, 6), et en ce que le tambour peigneur (6) est engagé aussi bien avec le tambour de formation de voile (2) qu' avec le cylindre principal (1), reçoit un voile de carde (3, 5) de chacun des deux tambours (1, 2) et assemble les voiles de carde.

9. Carde à tambours enrouleurs selon l'une des revendications 1 à 7, caractérisée en ce qu'au moins un tambour peigneur (6, 8) présente un diamètre supérieur à celui des tambours de formation de voile (2, 4).

10. Carde à tambours enrouleurs selon la revendication 8 ou 9, caractérisée en ce que le tambour peigneur (6) présente un diamètre sensiblement égal à celui du cylindre principal (1).

11. Carde à tambours enrouleurs selon l'une des revendications 1 à 10, caractérisée en ce qu'un dispositif de compression (10, 12) est placé entre le dispositif peigneur (6) et le dispositif de transfert (14, 16).

12. Carde à tambours enrouleurs selon la revendication 1, caractérisée en ce que chacun des deux tambours de formation de voile (2, 4) indépendants l'un de l'autre, engagés avec le cylindre principal (1) et tournant dans le même que celui-ci, prélève un voile de carde (3, 5) sur le cylindre principal (1) et transfère le voile de carde respectivement à un tambour peigneur (6, 8) du dispositif peigneur,
en ce qu'un dispositif de compression (10, 12) est placé entre le dispositif peigneur (6, 8) et le dispositif de transfert (14, 16), et
en ce qu'un premier tambour de compression (10) du dispositif de compression (10, 12) reçoit les voiles de carde (3, 5) des tambours peigneurs (6, 8) et assemble les voiles de carde.

13. Carde à tambours enrouleurs selon la revendication 1, caractérisée en ce que chacun des deux tambours de formation de voile (2, 4) indépendants l'un de l'autre, engagés avec le cylindre principal (1) et tournant dans le même sens que celui-ci, prélève un voile de carde (3, 5) sur le cylindre principal (1) et le transfère respectivement à un tambour peigneur (6, 8) du dispositif peigneur,
en ce qu'un dispositif de compression (10, 12) est placé entre le dispositif peigneur (6, 8) et le dispositif de transfert (14, 16),
en ce que le dispositif de compression (10, 12) comporte deux premiers tambours de compression (10a, 10b) qui sont engagés respectivement avec un tambour peigneur (6, 8) et
en ce qu'un deuxième tambour de compression (12) du dispositif de compression reçoit les voiles de carde (3, 5) des premiers tambours de compression (10a, 10b) et assemble les voiles de carde.

14. Procédé de fabrication de voile de carde à partir d'une matière constituée de fibres au moyen d'une carde à tambours enrouleurs ou équivalent consistant à
- carder la matière constituée de fibres sur un cylindre principal (1) lors d'une étape de cardage,
- prélever deux voiles de carde (3, 5) sur le cylindre principal (1) avec deux tambours indépendants l'un de l'autre (2, 4 ; 2, 6 ; 2, 8) lors d'une étape de formation de voile,
- prendre en charge les voiles de carde (3, 5) dans une étape de peignage avec un dispositif peigneur (6),
- prélever les voiles de carde (3, 5) après l'étape de peignage, et
- assembler les voiles de carde (3, 5) façonnés lors de l'étape de formation de voile en réunissant deux voiles de carde (3, 5) sur un tambour commun (6, 10, 12) pour obtenir un voile de carde assemblé (9),
caractérisé par la production d'une couche emmêlée du voile de carde (3) en utilisant au moins un tambour emmêleur et de formation de voile (2, 4) entre le cylindre principal (1) et au moins un dispositif peigneur (6, 8), et l'assemblage pendant ou directement après l'étape de peignage.

15. Procédé selon la revendication 14, caractérisé par l'assemblage des voiles de carde (3, 5) transférés des tambours (2, 4) sur un tambour peigneur (6) commun aux deux tambours (2, 4).

16. Procédé selon la revendication 14, caractérisé par la compression des voiles de carde (3, 5) reçus du dispositif peigneur comportant deux tambours peigneurs (6, 8) et l'assemblage des voiles de carde (3, 5) transférés des tambours peigneurs (6, 8) à un tambour de compression (10) commun aux deux tambours peigneurs (6, 8).

17. Procédé selon la revendication 14, caractérisé par la compression des voiles de carde (3, 5) reçus du dispositif peigneur comportant deux tambours peigneurs (6, 8) avec respectivement un premier tambour de compression (10a, 10b) engagé respectivement avec un tambour peigneur (6, 8) et l'assemblage des voiles de carde (3, 5) transférés des premiers tambours de compression (10a, 10b) à un deuxième tambour de compression (12) unique, commun aux deux premiers tambours de compression (10a, 10b).

18. Procédé selon la revendication 14, caractérisé par l'assemblage d'un voile de carde reçu par un tambour emmêleur et de formation de voile (2) d'un cylindre principal (1) et transféré à un tambour peigneur (6), avec un voile de carde reçu du cylindre principal (1), directement par un autre tambour peigneur (8) utilisé en même temps comme tambour de formation de voile, sur un tambour de compression (10) commun aux deux tambours peigneurs (6, 8).

19. Procédé selon la revendication 16, caractérisé par l'assemblage d'un voile de carde (3), reçu par le tambour de formation de voile (2) du cylindre principal (1), avec un voile de carde (5) reçu du cylindre principal (1) directement par le dispositif peigneur (6) utilisé en même temps comme tambour de formation de voile, sur le dispositif peigneur (6).
